# FASCICULE DE BREVET EUROPEEN

(11) **EP 2 120 514 B1**
(45) Date de publication et mention de la délivrance du brevet: **06.06.2012**
(21) Numéro de dépôt: 09160249.0
(22) Date de dépôt: 14.05.2009
(51) Int. Cl.: H05H 1/24

(54) **Dispositif de traitement d'un gaz par plasma froid, procédés d'utilisation et de fabrication associés**
Vorrichtung zur Gasbehandlung mit Kaltplasma, entsprechende Anwendungs- und Herstellungsverfahren
Device for treating a gas using cold plasma, associated usage and manufacturing methods

(30) Priorité: 14.05.2008 FR 0853118
(43) Date de publication de la demande: 18.11.2009
(73) Titulaire: Electricité de France, 75008 Paris (FR)
(72) Inventeur: Frochot, Didier, 77130, LA GRANDE PAROISSE (FR); Tuvache, Frédéric, 77250, MORET SUR LOING (FR)
(74) Mandataire: Texier, Christian

(56) Documents cités:
- EP-A- 0 366 876
- JP-A- 2002 289 322
- SU-A1- 1 606 464
- US-A1- 2008 047 428

## Description

### DOMAINE TECHNIQUE GENERAL

La présente invention concerne un dispositif de traitement d'un gaz.

L'invention concerne également des procédés d'utilisation d'un dispositif précité, et un procédé de fabrication d'un dispositif précité.

### ETAT DE L'ART

Il existe de nombreux dispositifs permettant une purification d'un gaz ou une production d'espèces électroniques ou chimiques spécifiques (comme de l'ozone ou des ions de traitement de surface ou de désinfection par exemple).

On connaît premièrement, par exemple par US 2005/0142047, un dispositif du type décharge à barrière diélectrique (DBD) de purification d'un gaz comportant un empilement d'unités dans lesquelles se produisent des décharges, les décharges purifiant le gaz passant dans les unités.

Chaque unité comporte deux plaques diélectriques et deux électrodes métalliques, chaque plaque diélectrique étant reliée à une électrode métallique. Les décharges se produisent entre deux plaques diélectriques.

Un tel dispositif présente des inconvénients.

La présence de deux plaques diélectriques relativement épaisses dans chaque unité diminue la section utile de passage du gaz.

Cette diminution de la section utile de passage, liée à un nombre accru de plaques diélectriques dans l'unité, engendre des pertes de charge, ce qui provoque une augmentation de la consommation énergétique pour la mise en circulation du gaz.

La diminution de la section utile de passage provoque également, pour un même débit, une augmentation de la vitesse de passage du gaz dans le dispositif, et diminue donc le temps de séjour du gaz dans le dispositif, avec pour conséquence une efficacité moindre de destruction des molécules polluantes.

Par ailleurs, dans ce type de dispositif, il peut se former des plasmas indésirables entre les électrodes métalliques et les plaques diélectriques. Le contact entre les électrodes métalliques et les plaques diélectriques est en effet imparfait à froid, et un contact parfait est encore plus difficile à obtenir au fur et à mesure que le dispositif s'échauffe en fonctionnement. Le gaz compris entre les électrodes métalliques et les plaques diélectriques constitue des pertes énergétiques pour le dispositif, car le gaz ne circule pas à cet endroit.

De plus, le gaz qui circule entre les plaques diélectriques n'est pas brassé correctement, du fait de la relative planéité des plaques diélectriques.

La répartition des décharges de plasma froid n'est en outre pas bien maîtrisée dans tout le volume de passage du gaz, en particulier si les plaques ne sont pas parfaitement parallèles et planes, ou si le matériau diélectrique n'est pas parfaitement homogène en densité et en épaisseur.

On connaît deuxièmement, par exemple par US 6 375 714, un dispositif faisant appel à électrodes métalliques sous forme de grilles comportant de simples picots entre lesquels se produisent les décharges. Le dispositif ne comporte pas de plaque diélectrique entre deux électrodes métalliques, et utilise ainsi l'effet couronne.

Un tel dispositif présente également des inconvénients.

Le gaz qui circule dans le dispositif est peu brassé, du fait de la finesse des picots, et la fonction du dispositif est de créer certaines espèces actives, qu'on récupère en sortie.

Certaines des espèces actives créées par le plasma (radicaux de très faible durée de vie) sont inexploitées, car elles ne sont pas mises en contact rapidement avec les molécules en présence dans le gaz de passage.

En raison de l'absence de matériau diélectrique permettant la limitation du courant de décharge, l'alimentation électrique doit être capable de générer des impulsions de courant, ce qui augmente la complexité et le coût de l'alimentation.

Cette géométrie de dispositif n'est pas bien adaptée pour obtenir un taux de destruction important des molécules dans le volume de création du plasma.

On connaît également de SU 1 606 464 un dispositif d'ozonisation d'eau comportant une chambre de réaction, dans laquelle des décharges ont lieu entre des pointes d'électrode métalliques. Les décharges passent au travers des perforations d'une grille perforée en matériau diélectrique.

Ce dispositif, qui concerne le traitement d'un liquide et non pas celui d'un gaz (il n'y a pas création d'un plasma dans la chambre de réaction), requiert en outre, du fait des décharges entre les électrodes, une alimentation électrique puissante qui doit être capable de générer des impulsions de courant pour la création ces décharges.

On connaît en outre de EP 0 366 876 un dispositif de traitement d'un gaz comportant un empilement d'électrodes métalliques surfaciques et de doubles plaques diélectriques isolées électriquement et positionnées entre deux electrodes métalliques,

Les doubles plaques diélectriques, relativement épaisses, diminuent la section utile de passage du gaz à traiter, ce :qui génère les mêmes inconvénients que ceux mentionnés ci-dessus vis-à-vis de US 2005/0142047.

De plus, les électrodes surfaciques sont ondulées et présentent des crêtes longitudinales s'étendant perpendiculairement au sens de passage du gaz lors de son traitement. Les crêtes longitudinales ne permettent pas une répartition homogène des décharges sur leur longueur et par conséquent ne permettent pas une bonne répartition des décharges dans tout le volume de passage du gaz, en particulier si les électrodes ne sont pas parfaitement parallèles.

### PRESENTATION DE L'INVENTION

L'invention propose de pallier au moins un de ces inconvénients.

A cet effet, on propose selon l'invention un dispositif selon la revendication 1.

L'invention est avantageusement complétée par les caractéristiques des revendication 2 à 6, prises seules ou en une quelconque de leur combinaison techniquement possible.

L'invention concerne également des procédés d'utilisation d'un dispositif précité, et un procédé de fabrication d'un dispositif précité.

L'invention présente de nombreux avantages.

L'invention est proche du principe d'un dispositif du type décharge à barrière diélectrique (DBD), et peut donc fonctionner avec une alimentation électrique haute tension de conception simple à faible coût.

Même si chaque lame de gaz dans laquelle s'effectuent les décharges pour la production de plasma froid est de très faible épaisseur (de l'ordre du mm), la section utile de passage est relativement importante.

La finesse de chaque lame de gaz permet d'éviter que la décharge soit soufflée, même avec des vitesses de gaz supérieures à 10 m/s.

La circulation du gaz est efficace du fait de la très grande finesse des électrodes et des plaques (de l'ordre du millimètre). La géométrie de construction et le choix des matériaux utilisés permettent d'obtenir une perte de charge très faible (de l'ordre de 40 Pa) même aux vitesses de passage de gaz très importantes (> 10 m/seconde), ce qui permet des économies d'énergie de ventilation par exemple.

De plus, du fait de la structure du dispositif, il n'y a aucune formation de plasma froid indésirable entre une plaque diélectrique et une électrode métallique. On évite aussi la formation de plasmas de surface qui ne seraient pas utiles pour le flux de gaz en circulation.

Les décharges qui ont lieu entre une pointe d'une électrode métallique et une plaque diélectrique permettent de limiter le courant nécessaire pour que la décharge puisse avoir lieu.

En effet, une décharge entre deux électrodes métalliques correspond à un courant important, et le plasma ainsi créé est un plasma à haute énergie avec une température élevée.

Dans le cas de l'invention, la plaque diélectrique, isolée électriquement, se charge uniquement en surface (phénomène d'ionisation diélectrique) en jouant le rôle d'une capacité. La décharge entre une pointe d'une électrode et la plaque correspond donc à un faible courant, et le plasma obtenu est un plasma à faible énergie, donc froid.

Les pointes des électrodes, pointues et donc ponctuelles à leur extrémité, correspondent à des points de décharge bien localisés.

La répartition des décharges est homogène dans tout le volume de passage du gaz.

Concrètement le dispositif selon l'invention a une consommation énergétique faible, pour une grande efficacité de destruction des polluants.

De plus, du fait de la présence de pointes génératrices de turbulences dans la section de passage du gaz, le gaz en circulation est brassé, ce qui augmente le rendement de traitement du gaz.

Les pointes, grâce à leur forme (sensiblement triangulaire et d'orientation différente) et à leur implantation (les pointes sont rangées et disposées en quinconce, c'est-à-dire selon des rangées décalées les unes par rapport aux autres, avec une très forte densité), permettent en effet de mélanger intimement et immédiatement (c'est à dire quand les espèces électroniques sont les plus nombreuses et les plus actives) le gaz pollué aux espèces électroniques fabriquées dans le plasma froid.

On peut donc dire que la probabilité de mise en contact d'une molécule polluante avec une décharge ou une espèce active nouvellement créée est fortement améliorée par rapport aux dispositifs existants.

La conséquence est une performance de destruction des polluants accrue pour une même puissance électrique absorbée.

Un autre avantage de l'invention est la réduction du coût de fabrication du dispositif, notamment du fait de la réduction du coût de fabrication des électrodes, en faisant appel à un procédé d'emboutissage simple. Le dispositif est donc peu onéreux.

Ce procédé d'emboutissage permet en outre de générer une grande densité de pointes très pointues (10.000 à 100.000 pointes/m²) de hauteur homogène, qui serait difficile à obtenir avec une autre technique.

L'homogénéité de hauteur de pointe et l'homogénéité de répartition des pointes permettent d'éviter la concentration des décharges localement sur une électrode, ce qui évite une inhomogénéité de traitement du gaz dans le volume du dispositif.

La fixation par soudage (par points de préférence) d'un feuillard (de 0.1 à 0.2 mm d'épaisseur) de métal peu rigide (préférentiellement de l'acier) embouti (pour la formation de pointes par déchirement) sur une plaque plus rigide (de l'ordre du mm d'épaisseur) de métal (préférentiellement d'acier également) sensiblement plane, permet de réaliser un dispositif très compact. La compacité permet un bon facteur d'échange entre le gaz et le plasma.

De plus, la fixation des feuillards sur la plaque permet une très bonne précision de positionnement des pointes des électrodes les unes par rapport aux autres, indispensable pour obtenir un traitement homogène du gaz dans tout le volume du dispositif.

La création d'un plasma de part et d'autre des électrodes métalliques double face permet d'éliminer la flexion thermique qui se produit inévitablement lorsqu'un seul côté d'une plaque subit un échauffement.

De préférence, les plaques diélectriques sont des plaques de mica également de faible épaisseur (de l'ordre de 1 mm), usinées. Les avantages de ce matériau sont son faible coût, sa bonne tenue mécanique, sa bonne tenue électrique, et sa facilité de découpe. D'autres matériaux diélectriques peuvent également être prévus.

On pourra aussi construire un dispositif de grande section d'un seul tenant qu'il sera possible d'insérer dans des gaines d'extraction de gaz existantes.

Le dispositif peut comporter un grand nombre de pointes et atteindre une densité de puissance élevée (de l'ordre de 800 kW/m³), afin de pouvoir traiter de grands débits de gaz (de l'ordre de 10 000 m³/h) tout en conservant un encombrement spatial réduit.

Les électrodes et les plaques sont empilées et maintenues à une distance optimale grâce à des rainures usinées dans des flasques du dispositif. Le démontage pour nettoyage ou changement d'un des éléments est donc grandement facilité.

En modifiant la fréquence de décharge, la valeur de la haute tension de décharge ou le taux d'humidité du gaz, on peut obtenir un procédé de purification ou de désodorisation d'un gaz (par exemple de l'air), un procédé de production d'un gaz de traitement d'une surface, ou un procédé de production d'une espèce électronique ou chimique (ions, radicaux libres, ozone, etc.).

### PRESENTATION DES FIGURES

D'autres caractéristiques, buts et avantages de l'invention ressortiront de la description qui suit, qui est purement illustrative et non limitative, et qui doit être lue en regard des dessins annexés sur lesquels :
- la figure 1 montre schématiquement le montage électrique d'un dispositif selon l'invention ;
- la figure 2 montre schématiquement des décharges entre une électrode et une plaque ;
- la figure 3 montre schématiquement un feuillage monté sur une plaque pour la construction d'une électrode ;
- la figure 4 montre schématiquement le montage mécanique d'un dispositif selon l'invention ; et
- la figure 5 montre schématiquement une vue de profil d'un dispositif selon l'invention comportant un ventilateur de mise en circulation d'un gaz.

Sur l'ensemble des figures, les éléments similaires portent des références numériques identiques.

### DESCRIPTION DETAILLEE

Les figures 1 à 5 montrent schématiquement un mode de réalisation possible d'un dispositif de traitement d'un gaz.

Le dispositif comporte au moins une unité 2 élémentaire. Avantageusement, le dispositif comporte une pluralité d'unités 2 pour former un empilement.

Chaque unité 2 comporte :
- deux électrodes 3 métalliques surfaciques comportant des pointes 34, avantageusement mais non limitativement de part 31 et d'autre 32 d'un plan 33 médian, et
- une plaque 4 diélectrique isolée électriquement, et située entre les deux électrodes métalliques 3, et très préférentiellement à égale distance de chacune d'entre elles afin d'avoir un traitement du gaz homogène.

La plaque est de taille sensiblement similaire à celle de chaque électrode, voire légèrement plus grande.

Les électrodes 3 sont reliées à un générateur 5 de haute tension alternative,

Ainsi, en fonctionnement, une pluralité de décharges 7 peuvent avoir lieu entre les pointes 34 des électrodes 3 et la plaque 4. Le générateur 5 de haute tension alternative, peut générer une tension électrique alternative par exemple de forme sinusoïdale, créneau ou pulsée (avec des pics de tension), à haute tension (entre 10 kVolts et 30 kVolts par exemple).

Il peut fonctionner à des fréquences très basses (quelques dizaines de Hz) et jusqu'à des fréquences relativement élevées de plusieurs dizaines de kHz selon les applications et les effets recherchés.

Du fait du passage d'un gaz 10 entre chaque électrode 3 et la plaque 4 et des décharges électriques entre les pointes 34 et la plaque 4, il y a création d'un plasma froid apte à traiter le gaz en circulation dans le dispositif.

Du fait de l'application d'une tension alternative sur les électrodes 3, la plaque 4 diélectrique, isolée électriquement, se charge en surface selon le phénomène connu de l'homme du métier sous le nom d'ionisation diélectrique. La plaque 4 se décharge en surface lorsque la décharge 7 a lieu entre l'électrode 3 et la plaque 4.

Lorsque la décharge 7 a lieu, du fait de la charge uniquement en surface de la plaque 4, le courant est relativement faible, ce qui permet de créer un plasma froid à faible énergie.

La circulation du gaz 10 peut être assurée par un ventilateur 9 par exemple, ou être produite par tout autre phénomène industriel (lorsque le dispositif est placé dans un système d'évacuation de gaz par exemple).

Les pointes 34 de chaque électrode 3 sont réparties en quinconce les unes par rapport aux autres sur l'électrode 3, de façon homogène, de sorte que le gaz en circulation passe systématiquement à proximité d'une pointe. En d'autres termes, les pointes 34 sont d'une part réparties en lignes, et espacées par un espace selon les lignes. Les pointes 34 sont d'autre part réparties en colonnes, les colonnes étant espacées par une distance. Les lignes sont décalées les unes par rapport aux autres d'un demi-espace comme le montre la figure 3.

La densité des pointes 34 sur chaque électrode est comprise entre 10.000 et 100.000 pointes/m². L'homogénéité de traitement du gaz dans chaque unité 2 est donc assurée.

La distance entre chaque électrode 3 et chaque plaque 4 est de l'ordre du mm. Les décharges ne sont donc pas soufflées par le gaz 10 en circulation, même avec des vitesses de circulation du gaz très élevées (de l'ordre de 10 m/s).

A cet effet, le dispositif comporte des rainures 81 pratiquées dans des flasques 8, pour le maintien, à la distance relative choisie, des électrodes 3 et des plaques 4. Le démontage pour nettoyage ou changement d'un des éléments est donc grandement facilité, par glissement des plaques et des électrodes dans les rainures.

Les pointes 34 sont de forme triangulaire, avec une extrémité ponctuelle et une base relativement plus large, ce qui permet d'assurer une homogénéité de brassage du gaz lors de sa circulation et sa mise en contact avec les pointes.

Les pointes ont une hauteur homogène, pour éviter les concentrations de décharges sur les électrodes 3 et assurer une homogénéité de traitement du gaz.

De telles caractéristiques des pointes 34 sont possibles grâce à un procédé de fabrication d'un dispositif selon l'invention.

Selon un procédé de fabrication possible, on emboutit au moins un feuillard de métal pour former des pointes 34.

Le feuillard est peu rigide (épaisseur de l'ordre de 0.1 mm), ce qui permet un déchirement aisé du feuillard pour la formation de pointes très pointues favorables à la formation du plasma, un peu à la façon d'une râpe à fromage (voir figure 3). On contrôle ainsi la forme, la hauteur et la densité des pointes.

On fixe ensuite des feuillards ainsi emboutis de part et d'autre d'une plaque de métal sensiblement plane. La plaque matérialise le plan 33 médian des figures 2 et 3.

La fixation se fait par soudage par points, ou par collage par exemple.

Le fait de fixer des feuillards de part et d'autre de la plaque métallique pour former l'électrode permet la formation de décharges sur les deux côtés de chaque électrode, et ainsi un meilleur rendement, avec une puissance plus élevée et sans déformation mécanique due à l'échauffement des électrodes (il y a en effet une compensation des déformations thermiques).

De préférence, les plaques diélectriques sont des plaques de mica de faible également épaisseur (de l'ordre de 1 mm), usinées. Les avantages de ce matériau sont son faible coût, sa bonne tenue mécanique, sa bonne tenue électrique, et sa facilité de découpe. D'autres matériaux diélectriques peuvent également être prévus.

En fonction des réglages du générateur 5, de la distance entre les plaques 4 et les électrodes 3, des caractéristiques et de la densité des pointes 34 de chaque électrode, ou de l'humidité du gaz, on peut obtenir, en utilisant le dispositif selon l'invention, un procédé de purification ou de désodorisation du gaz, un procédé de production d'un gaz de traitement d'une surface ou un procédé de production d'une espèce électronique ou chimique.

On comprend bien entendu que l'unité supérieure, et l'unité inférieure ne nécessitent pas de pointes sur leur côté supérieur ou inférieur respectif.

## Revendications

1. Dispositif de traitement d'un gaz, comportant au moins une unité (2) élémentaire, chaque unité (2) comportent:
- deux électrodes (3) métalliques surfaciques comportant chacune des pointes (34), et étant reliées à un générateur (5) de haute tension alternative, et
- une plaque (4) diélectrique isolée électriquement et positionnée entre les deux électrodes métalliques (3),
de sorte qu'une pluralité de décharges (7) puisse avoir lieu entre les pointes (34) des électrodes (3) et la plaque (4) pour la création d'un plasma froid apte à traiter un gaz en circulation dans le dispositif, **caractérisé en ce que** les pointes (34) de chaque électrode (3) sont réparties en quinconce les unes par rapport aux autres sur l'électrodes, de façon homogène sur l'électrode, de sorte que le gaz en circulation passe systématiquement à proximité d'une pointe,

2. Dispositif selon la revendication 1. dans lequel au moins une électrode (3) comporte des pointes (34) de part et d'autre (31, 32) d'un plan (33) médian.

3. Dispositif selon l'une des revendications 1 ou 2, dans lequel la densité des pointes (34) sur chaque électrode est comprise entre 10.000 et 100.000 pointes/m²

4. Dispositif selon l'une des revendications 1 à 3, dans lequel la distance entre chaque électrode (3) et chaque plaque (4) est de l'ordre du mm.

5. Dispositif selon l'une des revendications 1 à 4, comportant des rainures (81) pratiquées dans des flasques (8), pour le maintien des électrodes (3) et des plaques (4).

6. Dispositif selon l'une des revendications 1 à 3, dans lequel les pointes (34) ont une forme triangulaire, et ont une hauteur homogène.

7. procédé de production d'un gaz de traitement d'une surface ou de purification ou de désodorisation d'un gaz, utilisant un dispositif selon l'une des revendications 1 à 6.

8. Procédé de production d'une espèce électronique ou chimique, utilisant un dispositif selon l'une des revendications 1 à 6.

9. procédé de fabrication d'un dispositif selon l'une des revendications 1 à 6, **caractérisé en ce que** les électrodes (3) sont fabriquées par
- emboutissage d'au moins un feuillard de métal pour former des pointes (34), les pointes de chaque électrode étant réparties en quinconce les unes par rapport aux autres sur l'électrode, de façon homogène sur l'électrode;
- fixation des feuillards ainsi emboutis de part et d'autre d'une plaque de métal sensiblement plane
pour obtenir un traitement homogène du gaz dans tout la volume du dispositif.

## Claims

1. A method for treating a gas, including at least one elementary unit (2), each unit (2) including:
- two metal surface electrodes (3), each including spikes (34), and being connected to an alternating high voltage generator (5), and
- an electrically insulated dielectric plate (4) and positioned between both metal electrodes (3),
so that a plurality of discharges (7) may occur between the spikes (34) of the electrodes (3) and the plate (4) for creating a cold plasma able to treat a circulating gas in the device, **characterized in that** the spikes (34) of each electrode (3) are distributed staggered relatively to each other on the electrode, homogeneously on the electrode, so that the circulating gas systematically passes close to a spike.

2. The device according to claim 1, wherein at least one electrode (3) includes spikes (34) on either side (31, 32) of a median plane (33).

3. The device according to claim 1 or 2, wherein the density of the spikes (34) on each electrode is comprised between 10,000 and 100,000 spikes/m².

4. The device according to one of claims 1 to 3, wherein the distance between each electrode (3) and each plate (4) is of the order of 1 mm.

5. The device according to one of claims 1 to 4, including grooves (81) made in endplates (8), for holding the electrodes (3) and the plates (4).

6. The device according to one of claims 1 to 5, wherein the spikes (34) have a triangular shape, and have a homogeneous height.

7. A method for producing a gas for treating a surface or for purifying or deodorizing a gas, using a device according to one of claims 1 to 6.

8. A method for producing an electronic or chemical species, using a device according to one of claims 1 to 6.

9. A method for making a device according to one of claims 1 to 6, **characterized in that** the electrodes (3) are made by
- die-stamping at least one metal sheet in order to form spikes (34), the spikes of each electrode being distributed staggered relatively to each other on the electrode, homogeneously on the electrode;
- attaching the thereby sheets on either side of a substantially planar metal plate
in order to obtain homogeneous treatment of the gas in the whole volume of the device.

## Patentansprüche

1. Vorrichtung zur Behandlung eines Gases, die mindestens eine Elementareinheit (2) aufweist, wobei jede Einheit (2) aufweist:
- zwei flächige Metallelektroden (3), die jeweils Spitzen (34) aufweisen und mit einem eine hohe Wechselspannung erzeugenden Generator (5) verbunden sind, und
- eine elektrisch isolierte dielektrische Platte (4), die zwischen den zwei Metallelektroden (3) angeordnet ist,
so dass es zwischen den Spitzen (34) der Elektroden (3) und der Platte (4) zu zahlreichen Entladungen (7) kommen kann, um ein Kaltplasma zu erzeugen, mit welchem ein in der Vorrichtung zirkulierendes Gas behandelt werden kann,
**dadurch gekennzeichnet, dass** an jeder Elektrode (3) die Spitzen (34) zueinander versetzt angeordnet sind und gleichmäßig über die Elektrode hinweg verteilt sind, so dass das zirkulierende Gas systematisch nahe an einer Spitze vorbei strömt.

2. Vorrichtung nach Anspruch 1, in welcher mindestens eine Elektrode (3) Spitzen (34) beiderseits (31,32) einer Mittelebene (33) aufweist.

3. Vorrichtung nach einem der Ansprüche 1 oder 2, in welcher die Dichte der Spitzen (34) an jeder Elektrode zwischen 10.000 und 100.000 Spitzen/m² beträgt.

4. Vorrichtung nach einem der Ansprüche 1 bis 3, in welcher der Abstand zwischen jeweils einer Elektrode (3) und einer Platte (4) in der Größenordnung von Millimeter ist.

5. Vorrichtung nach einem der Ansprüche 1 bis 4, mit in Flansche (8) eingearbeiteten Rillen (81) zum Halten der Elektroden (3) und der Platten (4).

6. Vorrichtung nach einem der Ansprüche 1 bis 5, in welcher die Spitzen (34) dreiecksförmig sind und eine gleichmäßige Höhe haben.

7. Verfahren zur Erzeugung eines Gases zur Behandlung einer Oberfläche oder Verfahren zur Reinigung eines Gases oder Verfahren zur Befreiung eines Gases von Geruch unter Verwendung einer Vorrichtung nach einem der Ansprüche 1 bis 6.

8. Verfahren zur Erzeugung elektrisch geladener oder ungeladener atomarer oder molekularer Teilchen unter Verwendung einer Vorrichtung nach einem der Ansprüche 1 bis 6.

9. Verfahren zur Herstellung einer Vorrichtung nach einem der Ansprüche 1 bis 6, **dadurch gekennzeichnet, dass** die Elektroden (3) hergestellt werden durch
- Tiefziehen mindestens eines Metallbands, um Spitzen (34) zu formen, wobei an jeder Elektrode die Spitzen versetzt zueinander angeordnet sind und gleichmäßig über die Elektrode hinweg verteilt sind;
- Anbringen der auf diese Weise tiefgezogenen Bänder beiderseits einer im Wesentlichen ebenen Metallplatte,
um eine gleichmäßige Behandlung des Gases im gesamten Volumen der Vorrichtung zu erzielen.
